# FASCICULE DE BREVET EUROPEEN

(11) **EP 1 306 502 B1**
(45) Date de publication et mention de la délivrance du brevet: **20.05.2009**
(21) Numéro de dépôt: 02370042.0
(22) Date de dépôt: 18.10.2002
(51) Int. Cl.: E04H 17/16, E04H 17/26

(54) **Clôture**
Zaun
Fence

(30) Priorité: 29.10.2001 FR 0113986
(43) Date de publication de la demande: 02.05.2003
(73) Titulaire: Clotures Michel Willoquaux, 59152 Tressin (FR)
(72) Inventeur: Willoquaux, Michel, 59152 Chereng (FR); Willoquaux, Christophe, 59152 Chereng (FR); Willoquaux, Stéphane, 59310 Landas (FR); Dussart, Guy, 59115 Leers (FR)
(74) Mandataire: Tournel, Jean Louis

(56) Documents cités:
- EP-A- 1 098 051
- FR-A- 2 067 631
- FR-A- 2 676 488

## Description

L'invention se rapporte à une clôture.

Pour matérialiser une séparation entre deux parcelles ou délimiter un espace clos, il est connu d'ériger sur la ligne de séparation une clôture.

Cette clôture est constituée par des poteaux et des panneaux.

Les poteaux sont disposés à des intervalles réguliers et sur ces poteaux sont fixés amoviblement des panneaux notamment des panneaux en treillis soudés.

Pour maintenir ces panneaux sur ces poteaux, on connaît différents assemblages.

Un premier assemblage (FR-A-2.697.565) consiste à tenir le fil vertical situé à l'extrémité du panneau par une bride maintenue en place par un boulon traversant le fond de la feuillure dans laquelle se positionne le bord vertical du panneau.

Cette solution offre une résistance importante.

On connaît un autre mode d'assemblage (EP-0.478.454) qui consiste à remplacer la bride tenue par un boulon, par un clip qui s'accroche élastiquement sur des ressauts que présente le profilé.

Cette solution offre une moins bonne résistance mais permet de poser plus rapidement les moyens de fixation.

Ces deux solutions font ainsi appel à des poteaux, des panneaux en treillis plus ou moins rigides et des moyens de fixation complémentaires à savoir une bride ou un clip.

L'approvisionnement des chantiers de pose doit donc être suivi méticuleusement pour éviter que les moyens de fixation soient en nombre insuffisant.

On connaît un autre mode d'assemblage (FR-A-2.676.488, FR-A-2.316.414) EP 1 098 051 qui ne nécessite plus de moyens de fixation annexe.

A cet effet, le poteau présente au long de son axe longitudinal, une multitude de crochets régulièrement espacés sur lesquels s'accroche le panneau.

Ces crochets sont des lames relativement larges de manière à limiter le déplacement du panneau par rapport à l'axe longitudinal du poteau.

Pour la fabrication, le poteau est généralement fabriqué en métal plié ou extrudé et, localement, il est prévu des entailles dont le pas correspond au pas des fils horizontaux du panneau en treillis que l'on accroche dessus.

La largeur de ces entailles et donc de l'ordre du diamètre des fils horizontaux et la distance entre deux entailles correspond au pas des fils horizontaux ou à un multiple ou sous-multiple.

La largeur des crochets est donc légèrement inférieure à la distance entre deux fils horizontaux successifs ou un sous multiple.

Parfois, en extrémité de poteau, le crochet est beaucoup moins large que les autres mais cela résulte du choix de la longueur du poteau.

Par exemple, la distance entre deux fils horizontaux correspond à deux fois la largeur d'une lame majorée de la largeur de l'entaille qui sépare ces deux lames.

La résistance de la clôture dépend de l'ancrage des poteaux du moyen de liaison utilisé entre le poteau et le panneau et des spécificités du panneau.

Pour améliorer les panneaux et notamment limiter leur flexion lorsqu'ils sont soumis à une force perpendiculaire au plan du panneau, ceux-ci sont localement pliés pour constituer une nervure ou plusieurs nervures horizontales.

Celles-ci sont obtenues par pliage ou déformation des fils verticaux.

Avec le mode d'assemblage du type bride ou clip, ces nervures ne sont pas gênantes.

Cela n'est malheureusement pas le cas avec un assemblage du type crochet.

En effet, au niveau de la nervure, le fil d'extrémité est dévié et ne peut plus être engagé dans le crochet correspondant.

La solution retenue à ce jour consiste à supprimer localement et à sectionner ce fil d'extrémité au niveau du pli.

Cette solution affaiblit ainsi le panneau et donc la clôture puisqu'il n'y a plus continuité des fils horizontaux de la nervure avec le fil d'extrémité.

L'invention se propose d'apporter une solution notamment aux problèmes évoqués précités.

A cet effet, l'invention a pour objet une clôture selon les caractéristiques de la revendication principale.

L'invention sera bien comprise à l'aide de la description ci-après faite à titre d'exemple non limitatif, en regard du dessin ci-annexé qui représente schématiquement :
- figure 1 : un poteau selon l'art antérieur
- figures 2 à 5 : un poteau selon l'invention
- figure 6 : une clôture selon l'invention
- figures 7 à 10 : cinématique d'assemblage d'un panneau sur un poteau au moyen d'une clé de pose
- figure 11 : une vue en coupe verticale d'un panneau assemblé sur un poteau.

En se reportant au dessin, on voit un poteau 1 pour constituer une clôture.

Sur ce poteau 1, s'accroche un panneau 2 en treillis formé de fils horizontaux 3 et verticaux 4 notamment régulièrement répartis, ce panneau présentant localement des nervures 5 horizontales pour améliorer sa résistance à la flexion.

Ces nervures ont généralement une section en Vé.

Dans l'exemple de réalisation montré, ce poteau présente une symétrie de sorte que, sur ledit poteau, on peut y accrocher deux panneaux.

Le poteau 1 a une forme globale de H.

Il présente donc une âme 1A comportant, d'un côté, un plat 1B et, de l'autre côté, deux séries 1C de crochets 6 plats.

Le plat 1B peut être cintré ou remplacé par une partie tubulaire.

Ce poteau présente donc deux feuillures A, B opposées.

Chaque poteau, selon l'art antérieur (figure 1) comprend au long de son axe, régulièrement réparties, des lames 6 recourbées pour former chacune un crochet, les crochets étant espacés les uns des autres suivant un pas multiple ou sous-multiple de celui du pas des fils horizontaux du panneau devant s'y accrocher.

Chaque crochet 6 est donc formé par deux lèvres 6A, 6B reliées par un arrondi 6C.

Ces deux lèvres 6A, 6B forment un Vé permettant d'accueillir des fils 8 d'extrémité du panneau ayant une section différente.

L'une 6A des lèvres est associée au moins indirectement à l'âme du poteau et l'autre 6B à un bord libre 6D pour s'engager au travers de la maille du panneau et retenir le fil d'extrémité 8 vertical.

Selon l'art antérieur, la largeur de chaque lame 6 est approximativement égale à la distance entre deux fils horizontaux consécutifs du panneau ou un multiple ou un sous-multiple de cette distance.

La distance entre les lames est de l'ordre de un à trois fois le diamètre du fil horizontal de sorte que ce dimensionnement assure un verrouillage en translation vertical du panneau.

Selon l'invention, au moins certaines des lames recourbées ont au moins localement une largeur « I » au plus égale à la largeur « L » de la nervure 5 du panneau destiné à s'accrocher sur le poteau.

La largeur « L » de la nervure est la distance prise au niveau de la localisation de la lame du crochet après assemblage poteau/panneau.

Elle est définie entre les point d'intersection des branches 10, 11 inclinées de la nervure et d'une droite 12 qui, parallèle au fil 8 d'extrémité, est en retrait de ce fil d'extrémité d'une valeur au moins égale à l'épaisseur de la lame 6.

Une largeur « I » de la lame 6 inférieure à cette distance « X » facilite la mise en place du crochet.

Cela évite de sectionner le fil d'extrémité au niveau de la nervure. Cela apparaît clairement en figure 6 où l'on voit que la nervure n'est pas coupée.

Cela permet donc de supprimer l'affaiblissement du panneau et donc à obtenir une clôture très résistante. Cette réduction de largeur du crochet peut être appliquée à l'endroit où se positionne la nervure mais pour commodité, on peut effectuer cette réduction sur tous les crochets.

Dans une forme de réalisation, c'est tout le crochet qui a une largueur réduite.

Dans une seconde forme de réalisation (figures 2, 3, 4), la largeur réduite de la lame est localisée exclusivement sur celle (6B) des deux lèvres 6A, 6B qui, formant le crochet, présente le bord libre dudit crochet.

Suivant cette deuxième réalisation (figure 2), de préférence mais non nécessairement, l'intersection entre la lèvre de largeur réduite et la partie restante du crochet de largeur non réduite présente une découpe 13 arrondie supplémentaire pour permettre l'orientation angulaire du panneau au delà de l'angle droit formé entre le fond de la feuillure et le panneau.

Les figures 2 à 5 montrent différents poteaux conformes à l'invention.

Les figures 2 à 4 montrent que tous les crochets ont une largeur réduite localisée uniquement au niveau de la lèvre portant le bord libre du crochet.

La figure 5 montre des crochets dont la largeur est réduite pour la quasi-totalité des crochets du poteau et, pour le calage en translation, il est prévu que certaines entailles « Z » séparant deux crochets restent, cependant, de dimension restreinte.

Pour le maintien provisoire du panneau sur le poteau, on fait appel à un outil 20 de pose.

Cet outil ou clé de pose se présente sous la forme d'une pièce 20 venant, par rotation, prendre appui entre le fond de la feuillure du poteau et le fil d'extrémité.

Les figures 7 à 10 montrent la clé en plusieurs positions. Cette clé se présente sous la forme d'une pièce ayant une forme de crochet.

Cette pièce s'engage depuis la feuillure.

Elle présente une face 21 de guidage rectiligne qui vient en appui sur le fond de la feuillure.

La face de guidage est, par une courbe 22, reliée à la face 23 de maintien en position qui, prenant appui sur l'âme du poteau, vient bloquer le fil, la partie antérieure 24 du crochet s'appuyant sur le fil d'extrémité.

Elle vient prendre appui dans le fond de la feuillure pour se positionner en sorte de réaliser un blocage par réaction du fil sur le fond de la feuillure au travers de la clé.

La partie concave du crochet permet d'échapper à la lèvre 6b portant le bord libre.

## Revendications

1. Clôture formée d'au moins un panneau (2) en treillis formé de fils horizontaux et verticaux ledit panneau présentant localement des nervures (5) horizontales de largeur déterminée à branches inclinées, et d'au moins un poteau (3) présentant au long de son axe des lames recourbées (6) formée de deux lèvres (6A,6B) pour former un crochet, les crochets étant espacés les uns des autres suivant un pas multiple ou sous multiple du pas des fils horizontaux du panneau sur lesquels crochets s'accrochent le fil vertical d'extrémité du panneau, cette clôture étant **caractérisée en ce que :**
- au moins le crochet qui se positionne au niveau de la nervure lors de l'accrochage du panneau, a sa lèvre (6B) de largeur réduite pour avoir au moins localement une largeur (1) au plus égale à la largeur (L) de la nervure du panneau où s'introduit la lèvre 6B du crochet entre les branches inclinées de ladite nervure et,
- le panneau est sans découpe au niveau de la nervure.

2. Clôture selon la revendication 1 **caractérisé en ce que** tout le crochet a une largeur réduite.

3. Clôture selon la revendication 1 **caractérisé en ce que** l'intersection de la lèvre (6B) de largeur réduite et la partie restante du crochet de largeur non réduite présente une découpe (13) arrondie supplémentaire pour permettre l'orientation angulaire du panneau au-delà de l'angle droit formé entre le fond de la feuillure et le panneau.

4. Clôture selon la revendication 1 ou 2 ou 3 **caractérisé en ce que** tous les crochets sont de largeur réduite.

5. Clôture selon la revendication 4 **caractérisé en ce que** pour le calage en translation du panneau, il est prévu que des entailles (Z) séparant deux crochets sont de dimension restreinte.

6. Clôture selon l'une quelconque de revendications précédentes **caractérisée en ce que** les deux lèvres (6A, 6B) sont reliées par un arrondi (6C) pour former un Vé.

7. Clôture selon l'une quelconque des revendications précédentes **caractérisées en ce que** le poteau a une forme globale de H et présente deux feuillures opposées.

## Claims

1. Fence formed of at least one mesh panel (2) formed of horizontal and vertical wires, said panel having in places horizontal ribs (5) of a given width with inclined branches, and at least one post (3) having along its axis curved strips (6) formed of two lisps (6A, 6B) to form a hook, the hooks being spaced from one another according to a multiple pitch or submultiple of the pitch of the horizontal wires of the panel, on which hooks the end vertical wire of the panel, this fence being **characterised in that:**
- at least the hook which is positioned in the rib when the panel is attached is such that its lip (6B) of reduced width, designed to be at least locally of a width (1) at most equal to the width (L) of the rib of the panel, is disposed at the point where the lip 6B of the hook is introduced between the inclined branches of said rib and
- the panel has no cut-out in the rib.

2. Fence according to claim 1, **characterised in that** the whole of the hook has a reduced width.

3. Fence according to claim 1, **characterised in that** the intersection of the lip (6B) of reduced width and the remaining part of the hook of non-reduced width has an additional rounded cut-out (13) to allow angular orientation of the panel beyond the right angle formed between the bottom of the rebate and the panel.

4. Fence according to claim 1 or 2 or 3, **characterised in that** all the hooks are of reduced width.

5. Fence according to claim 4, **characterised in that** for the translatory adjustment of the panel notches (Z) separating two hooks are of restricted dimension.

6. Fence according to any one of the preceding claims, **characterised in that** the two lips (6A, 6B) are linked by a rounded region (6C) to form a V.

7. Fence according to any one of the preceding claims, **characterised in that** the post has an overall H shape and has two opposing rebates.

## Patentansprüche

1. Zaun umfassend wenigstens eine Zaungittermatte (2) aus horizontalen und vertikalen Gitterstäben, wobei diese Matte örtlich horizontale Rippen (5) vorgegebener Breite mit geneigten Abschnitten aufweist und wobei wenigstens ein Pfosten (3) entlang seiner Achse gebogene Blätter (6) aufweist, die aus zwei Lippen (6A, 6B) gebildet sind und einen Haken formen, wobei die Haken jeweils voneinander beabstandet sind in Schritten entsprechend einem Mehrfachen oder einem Divisor der Schritte der horizontalen Drähte der Matte, wobei sich an diesen Haken der vertikale Draht des Randes der Matte festlegt und wobei dieser Zaun **dadurch gekennzeichnet ist, dass**:
- wenigstens ein Haken, der sich in Höhe der Rippe bei der Befestigung der Matte positioniert, eine Lippe (6B) von verringerter Breite aufweist, um wenigstens stellenweise eine Breite (I) höchstens gleich der Breite (L) der Rippe der Matte aufzuweisen, wo die Lippe (6B) des Hakens zwischen den geneigten Armen dieser Rippe eingeführt wird, und
- dass die Matte keinen Ausschnitt in Höhe der Rippe aufweist.

2. Zaun nach Anspruch 1, **dadurch gekennzeichnet, dass** der ganze Haken eine verringerte Breite aufweist.

3. Zaun nach Anspruch 1, **dadurch gekennzeichnet, dass** der Abschnitt der Lippe (6B) mit verringerter Breite und der verbleibende Abschnitt des Hakens mit nicht verringerter Breite einen zusätzlichen abgerundeten Einschnitt (13) aufweisen, um eine Winkelorientierung der Matte jenseits eines zwischen dem Boden der Falz und der Matte gebildeten rechten Winkels zu ermöglichen.

4. Zaun nach Anspruch 1, 2 oder 3, **dadurch gekennzeichnet, dass** alle Haken eine reduzierte Breite haben.

5. Zaun nach Anspruch 4, **dadurch gekennzeichnet, dass** für das Verkeilen in Translationsrichtung der Matte vorgesehen ist, dass die Einschnitte (Z), die zwei Haken voneinander trennen, verringerte Abmessungen aufweisen.

6. Zaun nach einem der vorhergehenden Ansprüche, **dadurch gekennzeichnet, dass** die beiden Lippen (6A, 6B) durch eine Abrundung (6 C) miteinander verbunden sind, um so ein V zu bilden.

7. Zaun nach einem der vorhergehenden Ansprüche, **dadurch gekennzeichnet, dass** der Pfosten in etwa die Gesamtform eines "H" aufweist und zwei gegenüberliegende Falze hat.
